# FASCICULE DE BREVET EUROPEEN

(11) **EP 2 268 964 B1**
(45) Date de publication et mention de la délivrance du brevet: **12.10.2011**
(21) Numéro de dépôt: 09742315.6
(22) Date de dépôt: 10.04.2009
(51) Int. Cl.: F17C 13/04, F16K 1/30, F16K 31/524

(54) **ENSEMBLE COMPRENANT UN ROBINET ET UN CHAPEAU DE PROTECTION, BOUTEILLE COMPRENANT UN TEL ENSEMBLE**
ANORDNUNG AUS EINEM HAHN UND EINER SCHUTZKAPPE SOWIE FLASCHE MIT EINER SOLCHEN ANORDNUNG
ASSEMBLY INCLUDING TAP AND PROTECTIVE CAP, AND BOTTLE INCLUDING SUCH ASSEMBLY

(30) Priorité: 22.04.2008 FR 0852701
(43) Date de publication de la demande: 05.01.2011
(73) Titulaire: L'AIR LIQUIDE, Société Anonyme pour l'Etude et l'Exploitation des Procédés Georges Claude, 75007 Paris (FR)
(72) Inventeur: CANNET, Gilles, F-95620 Parmain (FR); LIGONESCHE, Renaud, F-95220 Herblay (FR); VERVIN, Céline, F-95100 Argenteuil (FR)
(74) Mandataire: De Cuenca, Emmanuel Jaime
(86) Numéro de dépôt international: PCT/FR2009/050666
(87) Numéro de publication internationale: WO 2009/136117

(56) Documents cités:
- EP-A- 0 747 796
- EP-A- 1 426 663
- FR-A- 2 774 452
- FR-A- 2 803 366
- FR-A- 2 840 664
- FR-A- 2 898 176

## Description

La présente invention concerne un ensemble comprenant un robinet et un chapeau de protection ainsi qu'une bouteille comprenant un tel ensemble.

L'invention concerne plus particulièrement un ensemble comprenant un robinet de contrôle d'un fluide sous pression et un chapeau de protection monté autour dudit robinet, tel que défini par la revendication 1.

L'invention concerne notamment un système de délivrance de gaz à partir d'une bouteille, en particulier une bouteille de faible volume (10 litres de volume géométrique contenant du gaz comprimé à, par exemple, 150 à 300 bars).

L'invention s'applique notamment aux bouteilles munies d'un robinet facilement connectable à des détendeurs de différents types et assurant (le robinet) une fonction d'arrêt d'urgence (ou au moins d'arrêt rapide) du soutirage du gaz et donnant une indication visible sur l'état « ouvert » (On) ou « fermé » (Off) du robinet.

Un tel robinet est décrit par exemple dans les documents FR-A1-2828922 ou FR-A1-2793297 (l'invention peut s'appliquer à tout autre type de robinet et ne se limite nullement aux exemples décrit dans les documents ci-dessus).

L'invention concerne donc également un chapeau de protection, de préférence en matière composite, ayant une ouverture permettant la manipulation d'un levier d'actionnement du robinet, le chapeau étant cependant suffisamment couvrant pour protéger le robinet en cas de chute par exemple.

Un robinet ayant au moins un levier susceptible éventuellement de déborder hors du volume de protection conféré par le chapeau présente une meilleure visibilité et une meilleure manoeuvrabilité pour un opérateur. Cependant, dans ce cas il y a un risque un risque de choc et de casse en cas notamment de chute de l'ensemble. Le document EP 747 796 décrit un tel ensemble dans lequel le chapeau est monté sur la bouteille dans une position angulaire indexée fixe et déterminée par rapport au robinet.

Dans certaines applications, il est préférable de prévoir un chapeau tournant relativement au robinet et à la bouteille, pour offrir à l'utilisateur une certaine liberté pour faciliter l'installation, la maintenance et la connexion au robinet. En position d'utilisation un chapeau tournant est monté « fou » c'est-à-dire libre en rotation relativement à l'ensemble robinet et bouteille. C'est-à-dire que l'utilisateur peut choisir (tourner) la position angulaire du chapeau sans avoir à le démonter (le blocage en translation est cependant conservé).

Un chapeau tournant est notamment avantageux lors de l'installation du robinet sur la bouteille car il ne nécessite pas d'indexation angulaire entre le robinet et le chapeau. Le fait de pouvoir orienter le chapeau (tournant) par rapport au robinet fixe augmente également la commodité d'utilisation, par exemple pour connecter un détendeur ou un flexible. Enfin, pour vérifier l'état du robinet et/ou procéder à sa maintenance, le fait de pouvoir faire tourner le chapeau permet d'examiner le robinet et son raccordement à la bouteille sous tous les angles et permet d'intervenir facilement.

Avec un chapeau tournant il y a risque de collision entre le chapeau et le levier lors, par exemple, du transport ou lors d'une chute de la bouteille.

Une solution possible consiste à limiter la rotation du chapeau par des butées et/ou à renforcer le levier et/ou à faire en sorte qu'en cas de rupture du levier la partie restante de levier est de taille suffisante pour que le robinet puisse tout de même être actionné.

Ces solutions sont cependant complexes ou coûteuses ou limitent l'ergonomie et l'usage des bouteilles correspondantes.

Un but de la présente invention est de pallier tout ou partie des inconvénients de l'art antérieur relevés ci-dessus.

A cette fin, l'ensemble selon l'invention, par ailleurs conforme à la définition générique qu'en donne le préambule ci-dessus, est essentiellement caractérisé en ce que le chapeau est mobile en rotation relativement au corps du robinet autour de l'axe vertical et en ce que la portion du chapeau délimitant la première ouverture présente des bordures de contact susceptibles de venir en contact avec le levier lorsque d'une part ce dernier intercepte le plan de la première ouverture et que d'autre part le chapeau est mis en rotation relativement au robinet, les bordures de contact étant orientées selon des angles prédéterminés pour induire un effort sur le levier le sollicitant vers sa première position.

Par ailleurs, des modes de réalisation de l'invention peuvent comporter l'une ou plusieurs des caractéristiques suivantes :
- au moins une partie des bordures de contact présentent une orientation inclinée par rapport à l'axe vertical,
- au moins une partie des bordures de contact sont cintrées ou inclinées vers l'intérieur de la première ouverture,
- dans un plan vertical, les bordures de contact présentent une portion inclinée d'un angle compris entre 14 et 30 degrés et de préférence entre 17 et 25 degrés par rapport à l'axe vertical,
- la première ouverture est délimitée sur sa circonférence par des montants latéraux sensiblement verticaux, un montant supérieur sensiblement horizontal et un montant inférieur sensiblement horizontal, les bordures de contact étant situées sur les montants latéraux et/ou sur le montant supérieur,
- le chapeau comporte au moins une seconde et une troisième ouvertures latérales ayant des dimensions n'autorisant pas le mouvement complet du levier entre les première et seconde positions et empêchant le montage d'un détendeur sur le robinet via ces au moins seconde et troisième ouvertures,
- le chapeau est ouvert dans sa partie supérieure,
- le chapeau comporte une quatrième ouverture latérale prévue pour un accès au robinet, notamment à une prise de sortie de fluide du robinet et/ou un indicateur de pression,
- le chapeau est constitué de matière plastique chargée tel que polyamide (par exemple GRILON), Polyester (par exemple YTREL de Du Pont) polybutylène tetraphtalate (PBT) (par exemple VALOX de General Electric),
- lesdits montants délimitant les ouvertures sont réalisés d'une pièce (monobloc) avec le corps du chapeau,
- l'élément de contrôle du flux de fluide commandé par le levier articulé comprend un clapet d'isolation.

L'invention peut concerner également une bouteille de fluide sous pression, notamment de gaz contenant de l'azote, l'ensemble étant monté au niveau de son orifice, le robinet étant monté solidaire en rotation sur la bouteille, par exemple par vissage, et en ce que le chapeau est monté libre en rotation par rapport à l'axe vertical de la bouteille et du robinet via un système de fixation tournant tel qu'un Circlips coopérant avec une gorge.

L'invention peut concerner également tout dispositif ou procédé alternatif comprenant toute combinaison des caractéristiques ci-dessus ou ci-dessous.

D'autres particularités et avantages apparaîtront à la lecture de la description ci-après, faite en référence aux figures dans lesquelles :
- la figure 1 représente une vue en perspective d'une bouteille de fluide sous pression pourvu d'un robinet et chapeau de protection selon un exemple de réalisation de l'invention,
- la figure 2 représente une vue en perspective du chapeau de l'ensemble de la figure 1,
- les figures 3 à 5 représentent des vues de côté de la partie supérieure de l'ensemble de la figure 1 selon trois directions différentes.

Le dispositif illustré à la figure 1 comprend une bouteille de gaz sous pression 3 dans l'orifice duquel est monté (par exemple par vissage) un robinet 1 pourvu d'un levier 5 pivotant (d'actionnement d'une valve ou clapet d'isolement par exemple).

Le levier 5 est par exemple articulé en partie supérieure du robinet 1 et peut être déplacé manuellement entre une position près du corps du robinet 1 sur une face latérale du robinet (vanne fermée) et une position écartée d'un angle non nul (vanne ouverte). Bien sûr, le levier 5 peut comporter d'autres positions intermédiaires (vanne ouverte ou fermée).

Sur une autre de ses faces latérales le robinet 1 peut comporter une jauge 14 de pression (ou sortie pouvant recevoir une telle jauge) et une prise 4 de soutirage (destinée à être reliée à un flexible par exemple).

Un chapeau 2 est monté autour du robinet 1 de façon tournante. C'est-à-dire que le chapeau 2 est lié en translation à la bouteille 3 mais peut tourner par rapport à la bouteille autour de l'axe A vertical de la bouteille 3 et du robinet 1. De préférence, le chapeau 2 peut tourner librement sur 360° autour du robinet 1.

Le chapeau 2 peut comprendre une structure formant deux « arches » (ou lobes) sensiblement verticales formées sur deux flancs latéraux du chapeau 2.

Une première arche définit une première ouverture 12 latérale destinée à être disposée en vis-à-vis du levier 5. La seconde arche définit une seconde 22 et une troisième 32 ouvertures latérales.

Lorsque le levier 5 est situé en vis-à-vis de première ouverture 12, le pivotement du levier 5 vers l'extérieur est possible entre deux positions extrêmes. Dans sa position écartée le levier 5 coupe le plan fictif de la première ouverture 12 et fait éventuellement saillie au-delà du volume du chapeau 2 (cf. figures 1 et 3).

Dans cette position relevée du levier 5, si le chapeau 2 est pivoté (manipulation ou chute par exemple), la portion du chapeau 2 délimitant la première ouverture 102 peut entrer en contact avec le levier 5 au niveau de bordures 102 dites de contact.

Selon l'invention, ces bordures de contact 102 sont orientées selon des angles prédéterminés pour induire dans ce cas un effort sur le levier 5 le sollicitant vers sa position rabattue (vers le corps du robinet 1).

De cette façon, la rotation du chapeau 2 en cours d'utilisation (levier 5 relevé) entraîne (ou au moins favorise) mécaniquement et automatiquement la fermeture du levier 5. Cette fermeture résulte de la forme particulière prédéterminée des montants de la première ouverture 12 au travers de la quelle le levier 5 est normalement manoeuvré (levé pour ouvrir un clapet, baissé pour fermer un clapet).

Par exemple, au moins une partie des bordures 102 de contact peut présenter une orientation B inclinée par rapport à l'axe A vertical et/ou au moins une partie des bordures 102 de contact sont cintrées ou inclinées vers l'intérieur de la première ouverture et/ou les bordures 102 de contact présentent une portion inclinée d'un angle compris entre 14 et 30 degrés et de préférence entre 17 et 25 degrés par rapport à l'axe A vertical. La portion inclinée peut être incluse dans une courbe comme par exemple un segment de cercle. De préférence dans la zone de contact entre le levier et la dite courbe, la tangente à la courbe fait avec l'axe vertical, un angle au moins égal au minimum des limites décrites ci avant.

La seconde 22 ouverture et la troisième 32 ouverture sont disposées l'une 22 au dessus de l'autre 32 et séparées par le montant 52 horizontal pouvant former un organe de préhension de la bouteille 3.

Les dimensions des seconde 22 et troisième 32 ouvertures (ainsi que le montant 52 horizontal) sont choisies de préférence de façon à empêcher que levier 5 puisse pivoter de ce côté. Les dimensions des secondes 22 et troisième 32 ouvertures sont également prévues pour rendre impossible (ou rendre mal aisé) le montage d'un détendeur sur la prise 4 de remplissage lorsque cette dernière est située en vis-à-vis de la seconde arche.

Le chapeau 2 comprend en outre une quatrième ouverture 42 située sur une face latérale entre deux extrémités adjacentes des deux arches. La quatrième ouverture 42 (de préférence ouverte en partie supérieure) est prévue pour former un accès suffisant à la face du robinet 1 pourvue de la jauge 14 et de la prise 4 de soutirage (en vue du montage d'un détendeur) et éventuellement d'une prise de remplissage (non représentée).

De préférence, pour garantir que le levier 5 se trouve effectivement dans la ou les zones zone du chapeau 2 qui le protège, le chapeau 2 est conformé pour ne permettre l'utilisation du robinet de la bouteille 3 que dans un secteur fini de positions angulaires du chapeau 2 par rapport au robinet 1. Dans le reste des positions angulaires, le chapeau 2 peut être dimensionné soit pour empêcher le pivotement complet du levier 5, soit pour empêcher la connexion d'un détendeur (ou un autre organe) à la prise de soutirage 4.

Donc si une partie des positions relatives du chapeau 2 par rapport au robinet 1 n'assurent pas la protection du levier 5, le chapeau 2 est conformé pour empêcher l'utilisation correcte du robinet 1 dans ces positions (soit le levier 5 ne peut pas être levé correctement soit un détendeur ne peut pas être connecté).

De préférence le chapeau 2 est réalisé en plastique et a une relative élasticité lors d'un choc.

Le chapeau 2 présente par ailleurs une structure légère permettant de protéger le robinet 1 sans utiliser une grande quantité de matière (masse et coût avantageux).

Cette architecture très aérée assure de plus une bonne visibilité de l'intérieur du volume protégé.

L'invention s'applique notamment aux bouteilles de gaz portables multi usages (applications professionnelles itinérantes notamment) pour lesquelles la détente intégrée dans le robinet n'est pas forcément prévue du fait, par exemple d'une trop grande dynamique de réglage en pression ou en débit ou du fait d'exigences variables d'une utilisation à l'autre (demande de contrôle soit du débit soit de la pression).

L'invention peut s'appliquer aux bouteilles d'azote pour les installateurs de systèmes de climatisation pour lesquels selon qu'il s'agisse d'inerter des canalisations ou de remplir un circuit ou de vérification d'étanchéité, et selon les types de systèmes, la pression requise peut varier entre 1 bar et 50 bar.

L'invention peut s'appliquer aussi aux bouteilles utilisées sur un circuit haute pression (centrale, sauvegarde d'alimentation, dispositifs de sécurité) sans détendeur directement raccordé.

L'invention peut cependant s'appliquer également aux robinets avec détendeur intégré.

L'invention peut le cas échéant concerner tout ou partie des caractéristiques techniques du chapeau indépendamment du robinet.

Par ailleurs, les caractéristiques techniques du chapeau 2 peuvent être réalisées en conférant au chapeau 2 d'autres formes/agencements, étant entendu que, dans tous les cas (y compris l'exemple représenté), les caractéristiques de l'invention sont indépendantes de l'aspect esthétique du chapeau.

## Revendications

1. Ensemble comprenant robinet (1) de contrôle d'un fluide sous pression et un chapeau (2) de protection monté autour dudit robinet (1), le robinet (1) comprenant un corps ayant un axe (A) dit vertical et un circuit interne de distribution de fluide entre une entrée destinée à être mise en communication avec une source (3) de fluide telle qu'une bouteille (3) et une sortie (4) de fluide, au moins un élément de contrôle du flux de fluide situé dans le circuit interne et au moins un organe (5) de manipulation comprenant un levier (5) articulé relativement au corps du robinet (1) et actionnable manuellement par un opérateur entre au moins une première position de repos adjacente au corps du robinet (1) et une seconde position active décalée d'un angle non nul relativement au corps du robinet (1), le chapeau (2) définissant un volume intérieur de protection pour le robinet (1) et étant pourvu d'au moins une première ouverture (12) latérale autorisant le mouvement du levier (5) entre les première et seconde positions, dans sa seconde position le levier (5) interceptant le plan de la première ouverture (12) et faisant éventuellement saillie au-delà du volume du chapeau (2), **caractérisé en ce que**, en position montée d'utilisation, le chapeau (2) est tournant, c'est-à-dire libre d'être mobile en rotation relativement au corps du robinet (1) autour de l'axe (A) vertical et **en ce que** la portion du chapeau (2) délimitant la première ouverture (12) présente des bordures (102) de contact susceptibles de venir en contact avec le levier (5) lorsque d'une part ce dernier intercepte le plan de la première ouverture (12) et que d'autre part le chapeau (2) est mis en rotation relativement au robinet (1), les bordures de contact (102) étant orientées selon des angles prédéterminés pour induire un effort sur le levier (5) le sollicitant vers sa première position.

2. Ensemble selon la revendication 1, **caractérisé en ce qu'**au moins une partie des bordures (102) de contact présentent une orientation (B) inclinée par rapport à l'axe (A) vertical.

3. Ensemble selon la revendication 1 ou 2, **caractérisé en ce que** qu'au moins une partie des bordures (102) de contact sont cintrées ou inclinées vers l'intérieur de la première ouverture (12).

4. Ensemble selon l'une quelconque des revendications 1 à 3, **caractérisé en ce que**, dans un plan vertical, les bordures (102) de contact présentent une portion inclinée d'un angle compris entre 14 et 30 degrés et de préférence entre 17 et 25 degrés par rapport à l'axe (A) vertical.

5. Ensemble selon l'une quelconque des revendications 1 à 4, **caractérisé en ce que** la première ouverture (12) est délimitée sur sa circonférence par des montants latéraux sensiblement verticaux, un montant supérieur sensiblement horizontal et un montant inférieur sensiblement horizontal, les bordures (102) de contact étant situées sur les montants latéraux et/ou sur le montant supérieur.

6. Ensemble selon l'une quelconque des revendications 1 à 5, **caractérisé en ce que** le chapeau (2) comporte au moins une seconde ouverture (22, 32) latérale ayant des dimensions n'autorisant pas le mouvement complet du levier (5) entre les première et seconde positions et empêchant le montage d'un détendeur sur le robinet (2) via cette au moins seconde ouverture (22, 32).

7. Ensemble selon l'une quelconque des revendications 1 à 6, **caractérisé en ce que** le chapeau (2) est ouvert dans sa partie supérieure.

8. Ensemble selon l'une quelconque des revendications 1 à 7, **caractérisé en ce que** le chapeau (2) comporte une quatrième ouverture (42) latérale prévue pour un accès au robinet, notamment à une prise de sortie (4) de fluide du robinet (1) et/ou un indicateur de pression.

9. Ensemble selon l'une quelconque des revendications 1 à 8, **caractérisé en ce que** le chapeau (2) est constitué de matière plastique chargées tel que polyamide (par exemple « GRILON »), Polyester (par exemple « YTREL » de « Du Pont ») polybutylène tetraphtalate (PBT) (par exemple « VALOX » de « General Electric »).

10. Bouteille (3) de fluide sous pression, notamment de gaz contenant de l'azote, **caractérisée en ce qu'**un ensemble (1, 2) selon l'une quelconque des revendications précédentes est monté au niveau de son orifice, le robinet (1) étant monté solidaire en rotation sur la bouteille (3), par exemple par vissage, et **en ce que** le chapeau (2) est monté libre en rotation par rapport à l'axe vertical (A) de la bouteille (3) et du robinet (1) via un système de fixation tournant tel qu'un Circlips coopérant avec une gorge.

## Claims

1. Assembly including a tap (1) for controlling fluid under pressure and a protective cap (2) mounted around said tap (1), the tap (1) including a body having a vertical axis (A) and an internal fluid distribution circuit between an inlet adapted to be connected to a fluid source (3) such as a bottle (3) and a fluid outlet (4), at least one element for controlling the flow of fluid situated in the internal circuit and at least one handling member (5) that includes a lever (5) pivotably connected to the body of the tap (1) and manually operable by an operator between at least a first or rest position adjacent to the body of the tap (1) and a second or active position shifted by a non-zero angle relative to the body of the tap (1), the cap (2) defining an inner protective space for the tap (1) and being provided with at least one first lateral opening (12) that enables movement of the lever (5) between the first and second positions, the lever (5) in the second position thereof intersecting the plane of the first opening (12) and optionally projecting beyond the volume of the cap (2), **characterized in that**, in the mounted position for the use therefore, the cap (2) can turn, i.e. is freely mobile in rotation relative to the body of the tap (1) about the vertical axis (A), the portion of the cap (2) defining the first opening (12) has contact edges (102) capable of coming into contact with the lever (5) when the latter intersects the plane of the first opening (12) and the cap (2) is set into rotation relative to the tap (1), the contact edges (102) being oriented according to predetermined angles to exert a force on the lever (5) urging the latter towards the first position thereof.

2. Assembly according to Claim 1, **characterized in that** at least part of the contact edges (102) have an orientation (B) inclined relative to the vertical axis (A).

3. Assembly according to Claim 1 or 2, **characterized in that** at least part of the contact edges (102) are curved or inclined toward the interior of the first opening (12).

4. Assembly according to any of Claims 1 to 3, **characterized in that**, in a vertical plane, the contact edges (102) have a portion inclined at an angle between 14 and 30 degrees inclusive and preferably between 17 and 25 degrees inclusive relative to the vertical axis (A).

5. Assembly according to any one of Claims 1 to 4, **characterized in that** the first opening (12) is delimited on its circumference by substantially vertical lateral members, a substantially horizontal upper member and a substantially horizontal lower member, the contact edges (102) being situated on the lateral members and/or on the upper member.

6. Assembly according to any of Claims 1 to 5, **characterized in that** the cap (2) includes at least one second lateral opening (22, 32) having dimensions not enabling complete movement of the lever (5) between the first and second positions and preventing the mounting of a pressure regulator (2) via this at least one second opening (22, 32).

7. Assembly according to any of Claims 1 to 6, **characterized in that** the cap (2) is open in its upper part.

8. Assembly according to any of Claims 1 to 7, **characterized in that** the cap (2) includes a fourth lateral opening (42) provided for access to the tap, notably to a fluid outlet connector (4) of the tap (1) and/or a pressure indicator.

9. Assembly according to any of Claims 1 to 8, **characterized in that** the cap (2) consists of charged plastic material, such as polyamide (for example "GRILON"), polyester (for example "YTREL" from "Du Pont") or polybutylene tetraphtalate (PBT) (for example "VALOX" from "General Electric").

10. Pressurized fluid bottle (3), notably for a gas containing nitrogen, **characterized in that** an assembly (1, 2) according to any of the preceding claims is mounted at its orifice, the tap (1) being mounted on, for example screwed to, the bottle (3) in such manner that it cannot rotate thereon, and the cap (2) is mounted to rotate freely relative to the vertical axis (A) of the bottle (3) and the tap (1) via a rotary fixing system such as a circlip cooperating with a groove.

## Patentansprüche

1. Anordnung, umfassend einen Hahn (1) zur Kontrolle eines Fluids unter Druck und eine Schutzkappe (2), die um den Hahn (1) montiert ist, wobei der Hahn (1) einen Körper mit einer so genannten Vertikalachse (A) und eine innere Schaltung zur Fluidverteilung zwischen einem Eingang, der dazu bestimmt ist, mit einer Fluidquelle (3), wie einer Flasche (3) in Verbindung gebracht zu werden, und einem Fluidausgang (4), mindestens ein Element zur Kontrolle des Fluidstroms, das sich in der inneren Schaltung befindet, und mindestens ein Betätigungselement (5) aufweist, umfassend einen relativ zum Körper des Hahns (1) gelenkig angeordneten Hebel (5), der manuell von einem Bediener zwischen mindestens einer ersten an dem Körper des Hahns (1) anliegenden Ruheposition und einer zweien aktiven Position, die um einen Winkel ungleich null relativ zum Körper des Hahns (1) versetzt ist, betätigt werden kann, wobei die Kappe (2) ein Innenvolumen zum Schutz des Hahns (1) definiert und mit mindestens einer ersten seitlichen Öffnung (12) versehen ist, die die Bewegung des Hebels (5) zwischen der ersten und der zweiten Position gestattet, wobei der Hebel (5) in seiner zweien Position die Ebene der ersten Öffnung (12) schneidet und eventuell über das Volumen der Kappe (2) hinausragt, **dadurch gekennzeichnet, dass** in der montierten Verwendungsposition die Kappe (2) drehbar ist, d.h. frei in Drehbewegung relativ zum Körper des Hahns (1) um die Vertikalachse (A) beweglich ist, und dass der Abschnitt der Kappe (2), der die erste Öffnung (12) begrenzt, Kontaktränder (102) aufweist, die geeignet sind, mit dem Hebel (5) in Kontakt zu kommen, wenn einerseits dieser Letztgenannte die Ebene der ersten Öffnung (12) schneidet und andererseits die Kappe (2) relativ zum Hahn (1) in Drehung versetzt wird, wobei die Kontaktränder (102) in Vorbestimmten Winkeln ausgerichtet sind, um eine Kraft auf den Hebel (5) auszuüben, die ihn in seine erste Position bringt.

2. Anordnung nach Anspruch 1, **dadurch gekennzeichnet, dass** mindestens ein Teil der Kontaktränder (102) eine zur Vertikalachse (A) geneigte Ausrichtung (B) aufweist.

3. Anordnung nach Anspruch 1 oder 2, **dadurch gekennzeichnet, dass** mindestens ein Teil der Kontaktränder (102) gewölbt oder zum Inneren der ersten Öffnung (12) geneigt ist.

4. Anordnung nach einem der Ansprüche 1 bis 3, **dadurch gekennzeichnet, dass** in einer Vertikalebene die Kontaktränder (102) einen um einen Winkel zwischen 14 und 30 Grad und vorzugsweise zwischen 17 und 25 Grad zur Vertikalachse (A) geneigten Abschnitt aufweisen.

5. Anordnung nach einem der Ansprüche 1 bis 4, **dadurch gekennzeichnet, dass** die erste Öffnung (12) auf ihrem Umfang durch im Wesentlichen vertikale seitliche Stützen begrenzt ist, eine im Wesentlichen horizontale obere Stütze und eine im Wesentlichen horizontale untere Stütze, wobei sich die Kontaktränder (102) auf den seitlichen Stützen und/oder auf der oberen Stütze befinden.

6. Anordnung nach einem der Ansprüche 1 bis 5, **dadurch gekennzeichnet, dass** die Kappe (2) mindestens eine zweite seitliche Öffnung (22, 32) umfasst, die Abmessungen aufweist, die nicht die vollständige Bewegung des Hebels (5) zwischen der ersten und zweien Position ermöglichen, und die Montage eines Druckminderventils auf dem Hahn (2) über diese mindestens zweite Öffnung (22, 32) verhindern.

7. Anordnung nach einem der Ansprüche 1 bis 6, **dadurch gekennzeichnet, dass** die Kappe (2) in ihrem oberen Teil offen ist.

8. Anordnung nach einem der Ansprüche 1 bis 7, **dadurch gekennzeichnet, dass** die Kappe (2) eine vierte seitliche Öffnung (42) umfasst, die für einen Zugang zum Hahn vorgesehen ist, insbesondere zu einer Auslassöffnung (4) des Fluids aus dem Hahn (1) und/oder einem Druckanzeiger.

9. Anordnung nach einem der Ansprüche 1 bis 8, **dadurch gekennzeichnet, dass** die Kappe (2) aus beaufschlagtem Kunststoff besteht, wie Polyamid (beispielsweise "GRILON"), Polyester (beispielsweise "YTREL" von "Du Pont"), Polybutylentetraphtalat (PBT) (beispielsweise "VALOX" von "General Electric").

10. Flasche (3) mit Druckfluid, insbesondere Stickstoff enthaltendem Gas, **dadurch gekennzeichnet, dass** eine Anordnung (1, 2) nach einem der vorhergehenden Ansprüche im Bereich ihrer Öffnung montiert ist, wobei der Hahn (1) drehfest auf der Flasche (3), beispielsweise durch Schrauben, montiert ist, und dass die Kappe (2) frei in Drehung in Bezug zur Vertikalachse (A) der Flasche (3) und des Hahns (1) über ein Drehbefestigungssystem, wie ein Circlip, das mit einer Rille zusammenwirkt, montiert ist.
